# EUROPÄISCHE PATENTSCHRIFT

(11) **EP 3 772 558 B1**
(45) Veröffentlichungstag und Bekanntmachung des Hinweises auf die Patenterteilung: **01.06.2022**
(21) Anmeldenummer: 19190368.1
(22) Anmeldetag: 06.08.2019
(51) Int. Cl.: E04F 11/18

(54) **HALTEPROFIL ZUR MONTAGE EINES FLÄCHENELEMENTS UND TOLERANZAUSGLEICH**
RETAINING PROFILE FOR MOUNTING A SURFACE ELEMENT AND TOLERANCE COMPENSATION
PROFILÉ DE RETENUE DESTINÉ AU MONTAGE D'UN ÉLÉMENT DE SURFACE ET COMPENSATION DES TOLÉRANCES

(43) Veröffentlichungstag der Anmeldung: 10.02.2021
(73) Patentinhaber: Hertkorn, Regina, 74861 Neudenau (DE)
(72) Erfinder: Bangratz, René, 74076 Heilbronn (DE)
(74) Vertreter: Wimmer, Stephan

(56) Entgegenhaltungen:
- EP-A1- 2 479 357
- EP-A1- 2 649 255
- EP-A1- 3 179 007
- WO-A1-2018/020076

## Beschreibung

Die Erfindung betrifft ein Halteprofil zur Montage eines Flächenelements für Geländer von Balkonen, Terrassen, französischen Balkonen, Loggien o.dgl., sowie zum Toleranzausgleich von unterschiedlichen Stärken des Flächenelements.

### Stand der Technik

Bekannt sind Tragprofile in einer U-förmigen Ausgestaltung zur Aufnahme von Glasplatten, die zwischen zwei Profilschenkeln des U-Profils klemmend gehalten werden.

Zur vertikalen Fixierung von Scheiben, insbesondere Glasscheiben, im Tragprofil sind beispielsweise Keil-Fixieranordnungen zwischen einer inneren bzw. äußeren Seitenwange des Tragprofils und der innen- und außenseitigen Randzone der Glasscheibe vorgesehen.

Die DE 20 2015 106 963 U1 offenbart eine Glasgeländer-Halteanordnung mit einer Glasplatte, die als Geländer für Gebäudeteile verwendbar ist, und die in ein U-förmiges Tragprofil zur Abstützung der Glasplatte aufgenommen ist, mit einer Keil-Fixieranordnung zur vertikalen Fixierung der Glasplatte, wobei die Keil-Fixieranordnung dem Tragprofil zugeordnete Anlageschenkel mit sich nach oben keilförmig öffnenden Anlageflächen und zwischen der Glasplatte und der Anlagefläche Fixierkeile aufweist, wobei die Anlageflächen, die mit den Keilflächen der Fixierkeile verspannt sind, mit einer quer zur Keilrichtung verlaufenden Riffelung versehen sind und die mit der Glasplatte verspannten Keilflächen der Fixierkeile mit einer nach außen vorgewölbten Bombierung versehen sind.

Die WO 2013/174373 offenbart ein Profilsystem zur Befestigung von flexiblen Paneelen. Das Profilsystem weist mindestens zwei Befestigungsprofile auf. Das erste Befestigungsprofil ist mittels ein- und aufsteckbarer weiterer Profile in verschiedenen Ausrichtungen miteinander verbunden. Das Profilsystem verbindet ein flexibles Paneel und stellt eine geschlossene Fläche für Dach-, Wand-, Fassaden-, Boden- und Freilandmontagen unter Wölbungsdruck auf einer Unterkonstruktion auf Flächen oder Säulen bzw. Trägern her. Das flexible Paneel ist zwischen zwei Befestigungsprofilen angeordnet und wird durch Einrasten und Einklemmen mit Feder- und Wölbungsdruck in einer teilgerundeten, hakenartigen Einkerbung mit einer Dehnungsausgleichsfläche kraftschlüssig verbunden. Mittels einer innenliegenden Profilrundung wird gleichzeitig die Aufnahme eines Stabilisierungsrohrs zur Steckverbindung an den Stößen bzw. Schnittkanten kraftschlüssig überbrückt und ein rückwärtiges spiegelbildliches Verbinden zweier systemgleicher Befestigungsprofile mittels zusätzlicher Halteklemmen oder - profilen ermöglicht. Es ist eine wasserabführende Formgebung und Ausrichtung der eingerasteten bzw. eingeklemmten Teile in Verbindung mit Überständen vorgesehen.

Die WO 2018/020076 A1 offenbart eine "Vorrichtung zum Nivellieren von Glas" gemäß dem Oberbegriff des Anspruchs 1.

Die Vorrichtung zum Nivellieren von Glas zur Bildung von Handläufen in Gebäuden weist ein Profil auf und nimmt ein Stützstück auf, so dass sich das Stützstück einstückig mit dem Glas bewegt. Das Stützteil hat eine erste gekrümmte Fläche, die als Drehpunkt ausgebildet ist. Das Stützteil hat auch untere und obere Stege, die im Profil untergebracht sind.

Nachteilig an den bekannten Tragprofilen ist, dass eine Verstellbarkeit der einzusetzenden Scheibe innerhalb des Profils nicht oder nur erschwert möglich ist, da die Keilrastungen nicht einfach zu handhaben sind. Herstellungsbedingte unterschiedliche Glasdicken lassen sich mit den bekannten Systemen nicht ausgleichen.

Aufgabe der Erfindung ist es daher, ein Halteprofil zur Verfügung zu stellen, das eine einfache Montage, eine sichere Einspannung sowie einen Ausgleich von unterschiedlichen Glasdicken einer einzuspannenden Glasscheibe innerhalb des Halteprofils ermöglicht.

### Offenbarung der Erfindung

Die Erfindung wird durch die Merkmale der Hauptansprüche offenbart.

Es wird ein Halteprofil für ein als Geländer für Gebäudeteile wie Balkone, Podeste, Galerien, Treppen, Terrassen, oder als Vordächer, Überkopfkonstruktionen, Raumteiler o.dgl. ausgebildetes Flächenelement, insbesondere einer Glasscheibe, sowie zum Toleranzausgleich von unterschiedlichen Stärken des Flächenelements, offenbart. Des Weiteren wird ein Verfahren für die Montage des Halteprofils sowie die Verwendung des Halteprofils offenbart.

Ausführungsformen und Weiterbildungen des Halteprofils sind Gegenstand der sich an den Hauptanspruch 1 anschließenden weiteren Ansprüche.

Balkone werden von einer Brüstung oder einem Geländer eingefasst. Insbesondere bei Ganzglasgeländern werden keine weiteren statisch wirksamen baukonstruktiven Elemente wie Geländerstäbe oder -pfosten verwendet. Ganzglasgeländer werden als in Halteprofilen verspannte Flächenelemente aus Sicherheitsglas ausgeführt. Die erfindungsgemäße Lösung kann insbesondere für Ganzglasgeländer ausgeführt sein, aber auch bei sonstigen Anordnungen verwendet werden. Die dabei verwendete Platte, Scheibe oder Glasscheibe bzw. das Flächenelement kann aus unterschiedlichen Materialien ausgebildet sein, beispielsweise Holz, Kunststoff o.dgl. Im beschriebenen Ausführungsbeispiel ist diese Scheibe für ein Ganzglasgeländer als Glasscheibe ausgebildet.

Die Halteanordnung umfasst ein die Glasscheibe abschnittsweise aufnehmendes, im Querschnitt U-förmiges Halteprofil zur Abstützung und Halterung der Glasscheibe und deren Befestigung an einem Gebäudeteil. Das Halteprofil kann auch als F-Profil ausgebildet sein, um am Baukörper für eine Verwendung als Geländerhalterung angeordnet werden zu können. Das F-Profil weist dann einen U-förmigen Bereich zur Aufnahme der Glasscheibe auf.

Dabei wird als Halteanordnung ein sogenanntes "leichtes" Halteprofil offenbart.

Das Halteprofil ist beispielsweise aus Leichtmetall bzw. einer Leichtmetalllegierung ausgebildet. Das Halteprofil ist aus Aluminium oder Kunststoff, insbesondere Hartkunststoff, ausgebildet.

In dem Halteprofil wird eine Unterlage für die einzusetzende Glasscheibe angeordnet. Diese Unterlage ist als Schuh, insbesondere als Profil- bzw. Gummischuh ausgebildet. Der Profilschuh kann Löcher aufweisen, zum Beispiel zum Durchscheinen von LEDs oder zur Entwässerung. Die Glasscheibe wird das dem Halteprofil in der Größe angepassten kleinen Profilschuh eingesetzt. Dieser ist aus einem Kunststoff bzw. einem geschäumten Kunststoff oder einem Gummimaterial ausgebildet. Er verhindert einen direkten Kontakt des Halteprofils, das in einem Ausführungsbeispiel aus Aluminium ausgebildet ist, mit der Glasscheibe. Der Profilschuh weist eine Ausbildung auf, die etwas kleiner bzw. weniger breit ausgeführt ist als die lichte Weite zwischen den beiden Profilschenkeln des U-förmigen Bereichs des Halteprofils. Beim Einsetzen in den unteren Teil des U-förmigen Bereichs "wackelt" der Profilschuh daher vorerst. Der Profilschuh kann U-förmig mit Wangen, L-förmig oder als Einlegeplatte mit davon getrennten oder trennbaren Seitenteilen bzw. Wangen ausgebildet sein.

Das Halteprofil weist an den oberen Enden der beiden Profilschenkel eine in etwa U-förmige Nut sowie rundliche Einbuchtungen auf. Im distal vom Gebäude entfernten Bereich eines ersten Profilschenkels wird eine speziell auf diese Ausgestaltung ausgebildete Außendichtung eingesetzt.

Danach erfolgt das Einsetzen der Glasscheibe in den Profil- bzw. Gummischuh zwischen den beiden Profilschenkeln des U-förmigen Bereichs des Halteprofils. Die Glasscheibe wird an die Außendichtung gedrückt, so dass ein Raum zwischen der Glasscheibe und dem zweiten, proximal an dem Gebäudeteil angeordneten Profilschenkel entsteht. Es kann ebenso ein Raum zwischen der Glasscheibe und einer Wange des Profilschuhs ausgebildet sein.

In diesen Raum wird ein erstes Klemmelement eingesetzt. Dieses Klemmelement kann aus einem gummiartigen oder Kunststoffmaterial ausgebildet sein. Das Kunststoffmaterial ist vergleichsweise "hart" ausgebildet. Eine weichere Ausbildung wie beispielsweise bei einem Dichtmaterial ist nicht geeignet, da die Glasscheibe dann wackelt. Das Klemmelement kann als erstes und zweites oder unteres und oberes Klemmelement, je nach der vertikalen oder horizontalen Ausrichtung der Glasscheibe, eingesetzt werden. Das Klemmelement kann beispielsweise als durchgehende Profilschnur oder abschnitts- bzw. stückweise angeordnet werden. Das Klemmelement ist zwar aus einem harten Kunststoff ausgebildet, aber dennoch ausreichend flexibel, um zwischen der Glasscheibe und dem entsprechenden Profilschenkel eingebracht zu werden. Dabei spielt auch die Eigenschaft des oder der Profilschenkel, beispielsweise ihre Nachgiebigkeit, eine Rolle. Je nach der Duktilität der Profilschenkel und der Ausbildung der Glasscheibe, beispielsweise der Dicke, kann das Klemmelement im Material weicher oder härter ausgebildet sein und unterschiedliche Ausformungen und/oder Durchmessergrößen aufweisen. Der Querschnitt des Klemmelements kann rund, oval, dreieckig, mehreckig oder in einer anderen geeigneten Form ausgebildet sein. Als Material für die Klemmelemente sind beispielsweise Aluminium bzw. Weichaluminium oder Terpolymere aus Ethylen, Propylen und Dien, also Synthesekautschuke, geeignet.

Erst mit Einbringen der Glasscheibe wird der Profilschuh bzw. Gummischuh auseinander gedrückt. Nach dem Einbringen der Glasscheibe ist noch ein Spalt mit Luft zwischen dem Profilschuh bzw. dessen einem Profilschenkel sowie dem distal von einem Gebäude weg zeigenden ersten Profilschenkel des Halteprofils ausgebildet.

Aufgrund seiner Größe und der Entfernung der Glasscheibe vom zweiten Profilschenkel fällt das erste Klemmelement nach unten in Richtung des Profilschuhs. Danach wird ein größer als das erste Klemmelement ausgebildetes, zweites Klemmelement in den Bereich des zweiten Profilschenkels eingeführt, der ebenfalls Einbuchtungen, in diesem Fall zur Anordnung dieses zweiten Klemmelements aufweist.

Wird die Glasscheibe nun in die Richtung hin zum Gebäudeteil bzw. hin zum zweiten Profilschenkel gekippt und das zweite Klemmelement eingedrückt, bewegt sich der Profilschuh mit der eingesetzten Glasscheibe hin zum ersten Profilschenkel des Halteprofils. Dadurch rutscht das erste Klemmelement in Richtung des Profilschuhs nach unten. Die Glasscheibe kann dann durch das Herunterdrücken des zweiten Klemmelements von oben in die erste oder eine der darunter folgenden Einbuchtung des zweiten Profilschenkels in eine gewünschte, i.d.R. senkrechte Position gebracht werden. Somit ist die Glasscheibe dadurch sicher gelagert. Ist das zweite Klemmelement in seine "passende" Einbuchtung verschoben, wird im oberen Bereich des Halteprofils zwischen dem zweiten Profilschenkel und der Glasscheibe eine Abschlussdichtung angeordnet.

Durch die zusätzlichen Elemente wie die mindestens zwei Klemmelemente, die als Profilstäbe oder -schnüre ausgebildet sein können, die spezielle Ausgestaltung der Außendichtung und deren Zusammenwirken ist die Glasscheibe sicher feststellbar, die ggf. herstellungsbedingt unterschiedlichen Glasstärken sind ausgeglichen und die Glasscheibe ist im Halteprofil in der gewünschten Position gehalten.

Weitere Vorteile und vorteilhafte Ausgestaltungen der Erfindung sind der nachfolgenden Figurenbeschreibung, den Zeichnungen und den Ansprüchen entnehmbar.

Nachfolgend wird ein Ausführungsbeispiel der erfindungsgemäßen Lösung anhand der beigefügten schematischen Zeichnungen näher erläutert. Es zeigt:
- Fig. 1: zeigt ein Halteprofil,
- Fig. 2: zeigt das Halteprofil mit einem eingesetzten Profilschuh,
- In Fig. 3: ist die Anordnung einer ersten Dichtung dargestellt,
- Fig. 4: zeigt die Anordnung einer Glasscheibe im Profilschuh,
- Fig. 5: stellt das Einsetzen eines ersten Klemmelements dar,
- Fig. 6: zeigt das Einsetzen eines zweiten Klemmelements,
- Fig. 7: zeigt die Verschiebung der Position des ersten Klemmelements und eine Verschiebung der Glasscheibe und des Profilschuhs in Richtung eines zweiten Profilschenkels,
- Fig. 8: stellt die Verschiebung der Position des zweiten Klemmelements dar,
- Fig. 9a: zeigt eine eingesetzte zweite Dichtung,
- Fig. 9b: zeigt zwei Kräftepaare,
- Fig. 10: stellt das Halteprofil an einem Gebäudeteil dar und
- Fig. 11 wobei alle: zeigt ein anderes Ausführungsbeispiel eines Halteprofils, vorgenannten Figuren im Längsschnitt dargestellt sind.

Fig. 1 zeigt ein im Querschnitt U-förmiges Halteprofil 10, das eine Glasscheibe zumindest abschnittsweise zur Abstützung und Halterung aufnehmen soll. Das Halteprofil 10 ist zur Befestigung an einem Gebäudeteil eines Baukörpers ausgebildet. Das Halteprofil 10 ist in diesem Ausführungsbeispiels als liegendes F-Profil ausgebildet, um am Baukörper für eine Verwendung als Geländerhalterung angeordnet werden zu können. Das F-förmige Halteprofil 10 weist einen ersten Profilschenkel 12 und einen zweiten Profilschenkel 14 sowie einen U-förmigen Bereich 16 zur Aufnahme der Glasscheibe zwischen einem ersten Profilschenkel 12 und einem zweiten Profilschenkel 14 auf.

Das Halteprofil 10 ist als sogenanntes "leichtes Halteprofil" 10 ausgebildet. Das Halteprofil 10 ist beispielsweise aus Leichtmetall bzw. einer Leichtmetalllegierung oder Kunststoff, insbesondere Hartkunststoff, ausgebildet.

In der Fig. 2 ist dargestellt, wie im Halteprofil 10 eine Unterlage für die einzusetzende Glasscheibe angeordnet wird. Diese Unterlage ist als Schuh 18, insbesondere als Profil- bzw. Gummischuh 18 ausgebildet. Der Profilschuh 18 kann Löcher in seiner Längserstreckung aufweisen. Der Profilschuh 18 dient dem Einsetzen einer Glasscheibe und ist daher dem Halteprofil 10 in der Größe als sogenannter "kleiner Profilschuh" 18 angepasst ausgebildet. Der Profilschuh 18 ist aus einem Kunststoff bzw. einem geschäumten Kunststoff oder einem Gummimaterial ausgebildet. Er verhindert einen direkten Kontakt des Halteprofils 10, das in einem Ausführungsbeispiel aus Aluminium ausgebildet ist, mit der einzusetzenden Glasscheibe.

Der Profilschuh 18 weist eine Ausbildung auf, die etwas kleiner bzw. weniger breit ausgeführt ist als die lichte Weite zwischen den Profilschenkeln 12, 14 des U-förmigen Bereichs 16 des Halteprofils 10. Beim Einsetzen in den unteren Teil des U-förmigen Bereichs 16 "wackelt" der Profilschuh 18 daher vorerst.

Fig. 3 stellt das Einsetzen einer speziell ausgeformten Außendichtung 20 dar. Das Halteprofil 10 weist an den oberen Enden der beiden Profilschenkel 12, 14 jeweils eine in etwa U-förmige Nut 22 sowie rundliche Einbuchtungen 24 auf. Im Bereich des ersten Profilschenkels 12 wird die speziell auf diese Ausgestaltung angepasste Außendichtung 20 eingesetzt. Die Außendichtung 20 weist in einem unteren Bereich Ausbuchtungen 26 auf, die den im ersten Profilschenkel 12 des Halteprofils 10 ausgebildeten Einbuchtungen 24 entsprechen.

Fig. 4 zeigt das Einsetzen einer Glasscheibe 28 in den Profilschuh 18 zwischen den beiden Profilschenkeln 12, 14 des U-förmigen Bereichs 16 des Halteprofils 10. Die Glasscheibe 28 wird anschließend an die Außendichtung 20 gedrückt, so dass ein Raum zwischen der Glasscheibe 28 und dem zweiten, proximal an dem Gebäudeteil angeordneten Profilschenkel 14 entsteht. Nach dem Einbringen der Glasscheibe 28 ist noch ein Spalt mit Luft zwischen dem Profilschuh 18 bzw. dessen einem Schenkel sowie dem distal von einem Gebäude weg zeigenden ersten Profilschenkel 12 des Halteprofils 10 ausgebildet.

Fig. 5 stellt dar, wie in den Raum zwischen der Glasscheibe 28 und dem zweiten Profilschenkel 14 ein erstes Klemmelement 30 eingesetzt wird. Dieses erste Klemmelement 30 kann aus einem gummiartigen oder Kunststoffmaterial, vergleichsweise harten Terpolymer, beispielsweise EPDM, ausgebildet sein. Das erste Klemmelement 30 ist beispielsweise als Rundstab oder -schnur 30 ausgebildet. Aufgrund seiner Größe und der Entfernung der Glasscheibe 28 vom zweiten Profilschenkel 12 fällt das erste Klemmelement 30 in Richtung des Profilschuhs 18 nach unten.

Fig. 6 zeigt, wie nach dem Einsetzen des ersten Klemmelements 30 ein größer als das erste Klemmelement 30 ausgebildetes zweites Klemmelement 32 in den oberen Bereich des zweiten Profilschenkels 14 eingeführt wird, wobei der zweite Profilschenkel 14 ebenfalls Einbuchtungen 24, in diesem Fall zur Anordnung dieses zweiten Klemmelements 32, aufweist. Die Glasscheibe 28 wird in Richtung der Außendichtung 20 gedrückt. So kann das zweite Klemmelement 32 in die entsprechende Ausnehmung 24 des zweiten Profilschenkels 14 gedrückt werden.

In Fig. 7 ist eine Bewegung des ersten Klemmelements 30 dargestellt. Wird die Glasscheibe 28 in die Richtung hin zum Gebäudeteil bzw. hin zum zweiten Profilschenkel 14 gekippt, bewegt sich der Profilschuh 18 mit der eingesetzten Glasscheibe 28 hin zum ersten Profilschenkel 12 des Halteprofils 10. Durch sein Eigengewicht rutscht das erste Klemmelement 30 in Richtung des Profilschuhs 18 nach unten. Die Glasscheibe 28 wird in Richtung des ersten Profilschenkels 12 gedrückt. Die Glasscheibe 28 ist fest gehalten, wenn das erste Klemmelement 30 nicht weiter nach unten rutscht. Dadurch ist ein erstes Kräftepaar ausgebildet und die Glasscheibe 28 ist im unteren Bereich, also dem Bereich, in dem der Profilschuh 18 angeordnet ist, gehalten.

Fig. 8 zeigt das Kippen der Glasscheibe 28 in die Richtung des ersten Profilschenkels 12 mit der Außendichtung 20. Die Glasscheibe 28 kann dann durch das Herunterdrücken des zweiten Klemmelements 32 von oben nach unten in Pfeilrichtung in eine weitere folgende Einbuchtung 24 des zweiten Profilschenkels 14 in eine gewünschte, i.d.R. senkrechte Position gebracht werden. Hierdurch entsteht ein zweites Kräftepaar in einem oberen Bereich, also dem Bereich des U-Profils, der dem Profilschuh entgegengesetzt angeordnet ist. Dadurch entsteht eine Einspannung der Glasscheibe 28.

In Fig. 9a ist das zweite Klemmelement 32 in seine "passende" Einbuchtung 24 nach unten in Richtung des Profilschuhs 18 verschoben. Die Glasscheibe 28 wird in Richtung des zweiten Klemmelements 32 gedrückt. Dadurch kann das erste Klemmelement 30 abhängig von der Glasdicke und der Durchmesserform und - dicke des Klemmelements 30 nochmals nach unten fallen und sichert so die Lage der Glasscheibe 28. Es wird im oberen Bereich des Halteprofils 10 zwischen dem zweiten Profilschenkel 14 und der Glasscheibe 28 eine Abschlussdichtung 34 angeordnet.

Fig. 9b zeigt die beiden in der Fig. 7 und 8 dargestellten Kräftepaare. Dabei ist in Fig. 7 das erste, untere Kräftepaar dargestellt. In der Fig. 8 ist auch das zweite, obere Kräftepaar dargestellt. Das erste Kräftepaar ist in der Fig. 9b mit A, das zweite Kräftepaar ist in der Fig. 9b mit B bezeichnet und die Kräftepaare A, B sind jeweils mit einer gestrichelten Linie gekennzeichnet. Diese beiden Kräftepaare A und B bewirken eine Einspannung der Glasscheibe 28.

Fig. 10 zeigt das F-förmig ausgebildete Halteprofil 10, das an einem Baukörper angeordnet ist. Die Befestigung des F-förmigen Halteprofils 10 erfolgt mit einem senkrecht durch eine Öffnung in diesem F-förmigen Teil des Halteprofils 10 führenden Verbindungsmittel.

In Fig. 11 ist ein anderes Ausführungsbeispiel eines Halteprofils 10 mit einem U-förmigen Bereich 16 zur Aufnahme der Glasscheibe 28 dargestellt. Der zweite Profilschenkel 14 weist eine Verlängerung 38 nach unten in Richtung auf den Boden des Baukörpers 36 auf. Die Befestigung am Baukörper 36 erfolgt durch das Einbringen einer Befestigungsschraube in waagerechter Anordnung in eine entsprechende Öffnung in der Verlängerung 38 des zweiten Profilschenkels 14. Durch die erfindungsgemäße Anordnung und Ausbildung einer geeigneten Außendichtung 20, der Ausgestaltung des Profilschuhs 18 zur Aufnahme der Glasscheibe 28 und dem Einsatz von mindestens zwei Klemmelementen 30, können sowohl Toleranzen in den Glasstärken von Glasscheiben 28 für Glasgeländer ausgeglichen werden als auch eine einfache und sichere Positionierung der Glasscheibe 28 im U-förmigen Bereich 16 des Halteprofils 10 erfolgen.

### Bezugszeichenliste

- 10: Halteprofil
- 12: erster Profilschenkel
- 14: zweiter Profilschenkel
- 16: U-förmiger Bereich
- 18: Profilschuh
- 20: Außendichtung
- 22: Nut
- 24: Einbuchtung
- 26: Ausbuchtung Außendichtung 20
- 28: Glasscheibe
- 30: erstes Klemmelement
- 32: zweites Klemmelement
- 34: Abschlussdichtung
- 36: Baukörper
- 38: Verlängerung Profilschenkel 14

- A: erstes Kräftepaar
- B: zweites Kräftepaar

## Patentansprüche

1. Halteprofil (10) zur Halterung einer Glasscheibe (28), mit einem ersten Profilschenkel (12) und einem zweiten Profilschenkel (14), **dadurch gekennzeichnet, dass** das Halteprofil (10) einen Profilschuh (18) und wenigstens ein erstes Klemmelement (30) sowie wenigstens ein zweites Klemmelement (32) aufweist, die zwischen dem zweiten Profilschenkel (14) und der Glasscheibe (28) angeordnet sind und dass der Profilschuh (18), das erste Klemmelement (30) sowie das zweite Klemmelement (32) während der Montage der Glasscheibe (28) im Halteprofil (10) in ihrer Position innerhalb eines U-förmigen Bereichs (16) innerhalb des Halteprofils (10) veränderbar sind, wobei am ersten Profilschenkel (12) eine Außendichtung (20) angeordnet ist; und wobei das erste Klemmelement (30) und zumindest ein Teil des Profilschuhs (18) ein erstes Kräftepaar (A) bilden;
**dadurch gekennzeichnet, dass**
die Außendichtung (20) Ausbuchtungen (26) umfasst, die in mindestens einer Einbuchtung (24) des ersten Profilschenkels (12) gelagert sind und das zweite Klemmelement (32) in einer Einbuchtung (24) des zweiten Profilschenkels (14) gelagert ist, wobei
das zweite Klemmelement (32) und die Außendichtung (20) ein zweites Kräftepaar (B) bilden.

2. Halteprofil (10) nach Anspruch 1, **dadurch gekennzeichnet, dass** zwischen dem Profilschuh (18) und dem ersten Profilschenkel (12) und/oder dem zweiten Profilschenkel (14) ein freier Raum ausgebildet ist.

3. Halteprofil (10) nach Anspruch 2, **dadurch gekennzeichnet, dass** bei eingesetztem zweiten Klemmelement (32) ein freier Raum zwischen der Glasscheibe (28) und dem zweiten Profilschenkel (14) ausgebildet ist.

4. Halteprofil (10) nach einem der vorherigen Ansprüche, **dadurch gekennzeichnet, dass** zwischen der Glasscheibe (28) und mindestens einer Wange des Profilschuhs (18) ein freier Raum ausgebildet ist.

5. Halteprofil (10) nach einem der vorhergehenden Ansprüche, **dadurch gekennzeichnet, dass** zwischen dem zweiten Profilschenkel (14) und der Glasscheibe (28) eine Abschlussdichtung (34) angeordnet ist.

6. Halteprofil (10) nach einem der vorhergehenden Ansprüche, **dadurch gekennzeichnet, dass** der Profilschuh (18) durch das erste Klemmelement (30) hin zum ersten Profilschenkel (12) gedrückt wird.

7. Halteprofil (10) nach einem der vorhergehenden Ansprüche, **dadurch gekennzeichnet, dass** durch das Zusammenwirken des ersten Kräftepaars (A) und des zweiten Kräftepaars (B) eine Einspannung der Glasscheibe (28) erfolgt.

8. Halteprofil (10) nach einem der vorhergehenden Ansprüche, **dadurch gekennzeichnet, dass** die Lage des ersten Klemmelements (30) und des zweiten Klemmelements (32) im Zusammenwirken mit der Außendichtung (20) einen Toleranzausgleich unterschiedlicher Glasdicken der Glasscheibe (28) bewirkt.

9. Verfahren zur Montage eines Halteprofils (10) **gekennzeichnet durch** die folgenden Schritte:
a) Anordnen eines Profilschuhs (18) zwischen einem ersten Profilschenkel (12) und einem zweiten Profilschenkel (14) eines Halteprofils (10)
b) Einsetzen einer Außendichtung (20) am ersten Profilschenkel (12)
c) Einsetzen einer Glasscheibe (28) in den Profilschuh (18)
d) Andrücken der Glasscheibe (28) an die Außendichtung (20)
e) Erzeugen eines Raums zwischen der Glasscheibe (28) und dem zweiten Profilschenkel (14)
f) Einsetzen eines ersten Klemmelements (30) und Heranziehen der Glasscheibe (28) in Richtung des zweiten Profilschenkels (14)
g) Herunterfallen des ersten Klemmelements (30) **durch** sein Eigengewicht in Richtung hin zum Profilschuh (18)
h) **Dadurch** Verschieben des Profilschuhs (18) in Richtung des ersten Profilschenkels(12)
i) Einsetzen eines zweiten Klemmelements (32)
j) Herunterdrücken des zweiten Klemmelements (32) in eine der Einbuchtungen (24) des zweiten Profilschenkels (14) des Halteprofils (10)
k) **Dadurch** Erzielung einer Einstellbarkeit einer Neigung der Glasscheibe (18) und/oder eines Toleranzausgleichs der Dicke der Glasscheibe (18)
l) **Dadurch** Erzielung einer Positionsveränderung des ersten Klemmelements (30) in Richtung auf den Profilschuh (18)
m) **Dadurch** Lagesicherung der Glasscheibe (28)
n) Anbringen einer Abschlussdichtung (34) zwischen dem zweiten Profilschenkel (14) und der Glasscheibe (28).

10. Verwendung eines Halteprofils (10) nach einem der Ansprüche 1 bis 8 für die Anordnung eines Ganzglasgeländers an einem Balkon, einer Balustrade, einem französischen Balkon oder einer Terrasse.

## Claims

1. Retaining profile (10) for retaining a glass pane (28), having a first profile leg (12) and a second profile leg (14), **characterised in that** the retaining profile (10) comprises a profile shoe (18) and at least a first clamping element (30) and at least a second clamping element (32) which are arranged between the second profile leg (14) and the glass pane (28), and **in that** the position of the profile shoe (18), the first clamping element (30) and the second clamping element (32) within a U-shaped region (16) within the retaining profile (10) can be changed during mounting of the glass pane (28) in the retaining profile (10), wherein an outer seal (20) is arranged on the first profile leg (12); and wherein the first clamping element (30) and at least a portion of the profile shoe (18) form a first force couple (A);
**characterised in that**
the outer seal (20) comprises protrusions (26) which are mounted in at least one indentation (24) of the first profile leg (12), and the second clamping element (32) is mounted in an indentation (24) of the second profile leg (14), wherein the second clamping element (32) and the outer seal (20) form a second force couple (B).

2. Retaining profile (10) according to claim 1, **characterised in that** a free space is formed between the profile shoe (18) and the first profile leg (12) and/or the second profile leg (14).

3. Retaining profile (10) according to claim 2, **characterised in that**, when a second clamping element (32) is inserted, a free space is formed between the glass pane (28) and the second profile leg (14).

4. Retaining profile (10) according to any one of the preceding claims, **characterised in that** a free space is formed between the glass pane (28) and at least one flank of the profile shoe (18).

5. Retaining profile (10) according to any one of the preceding claims, **characterised in that** a finishing seal (34) is arranged between the second profile leg (14) and the glass pane (28).

6. Retaining profile (10) according to any one of the preceding claims, **characterised in that** the profile shoe (18) is pressed towards the first profile leg (12) by the first clamping element (30).

7. Retaining profile (10) according to any one of the preceding claims, **characterised in that** fixing of the glass pane (28) is effected by the interaction of the first force couple (A) and the second force couple (B).

8. Retaining profile (10) according to any one of the preceding claims, **characterised in that** the position of the first clamping element (30) and of the second clamping element (32) in conjunction with the outer seal (20) effects tolerance compensation of different glass thicknesses of the glass pane (28).

9. Method for mounting a retaining profile (10), **characterised by** the following steps:
a) arranging a profile shoe (18) between a first profile leg (12) and a second profile leg (14) of a retaining profile (10),
b) inserting an outer seal (20) at the first profile leg (12),
c) inserting a glass pane (28) into the profile shoe (18),
d) pressing the glass pane (28) against the outer seal (20),
e) creating a space between the glass pane (28) and the second profile leg (14),
f) inserting a first clamping element (30) and pulling the glass pane (28) in the direction towards the second profile leg (14),
g) dropping the first clamping element (30) under its own weight in the direction towards the profile shoe (18),
h) thereby displacing the profile shoe (18) in the direction towards the first profile leg (12),
i) inserting a second clamping element (32),
j) pressing down the second clamping element (32) into one of the indentations (24) of the second profile leg (14) of the retaining profile (10),
k) thereby achieving adjustability of an inclination of the glass pane (18) and/or tolerance compensation of the thickness of the glass pane (18),
l) thereby achieving a change in position of the first clamping element (30) in the direction towards the profile shoe (18),
m) thereby fixing the glass pane (28) in position,
n) fitting a finishing seal (34) between the second profile leg (14) and the glass pane (28).

10. Use of a retaining profile (10) according to any one of claims 1 to 8 for arranging an all-glass railing on a balcony, a balustrade, a French balcony or a terrace.

## Revendications

1. Profil de retenue (10) pour le support d'une vitre en verre (28), avec une première branche de profil (12) et une deuxième branche de profil (14), **caractérisé en ce que** le profil de retenue (10) présente un patin de profil (18) et au moins un premier élément de serrage (30) ainsi qu'au moins un deuxième élément de serrage (32), qui sont disposés entre la deuxième branche de profil (14) et la vitre en verre (28), et que le patin de profil (18), le premier élément de serrage (30) ainsi que le deuxième élément de serrage (32) peuvent être modifiés dans leur position à l'intérieur d'une zone en forme de U (16) à l'intérieur du profil de retenue (10) pendant le montage de la vitre en verre (28) dans le profil de retenue (10), dans lequel un joint d'étanchéité extérieur (20) est disposé sur la première branche de profil (12) ; et dans lequel le premier élément de serrage (30) et au moins une partie du patin de profil (18) forment une première paire de forces (A),
**caractérisé en ce que**
le joint d'étanchéité extérieur (20) comprend des renflements convexes (26), qui sont montés dans au moins un renflement concave (24) de la première branche de profil (12) et le deuxième élément de serrage (32) est monté dans un renflement concave (24) de la deuxième branche de profil (14), dans lequel le deuxième élément de serrage (32) et le joint d'étanchéité extérieur (20) forment une deuxième paire de forces (B).

2. Profil de retenue (10) selon la revendication 1, **caractérisé en ce qu'**un espace libre est réalisé entre le patin de profil (18) et la première branche de profil (12) et/ou la deuxième branche de profil (14).

3. Profil de retenue (10) selon la revendication 2, **caractérisé en ce qu'**un espace libre est réalisé entre la vitre en verre (28) et la deuxième branche de profil (14) si le deuxième élément de serrage (32) est inséré.

4. Profil de retenue (10) selon l'une quelconque des revendications précédentes, **caractérisé en ce qu'**un espace libre est réalisé entre la vitre en verre (28) et au moins une joue du patin de profil (18).

5. Profil de retenue (10) selon l'une quelconque des revendications précédentes, **caractérisé en ce qu'**un joint d'étanchéité de finition (34) est disposé entre la deuxième branche de profil (14) et la vitre en verre (28).

6. Profil de retenue (10) selon l'une quelconque des revendications précédentes, **caractérisé en ce que** le patin de profil (18) est enfoncé à travers le premier élément de serrage (30) en direction de la première branche de profil (12).

7. Profil de retenue (10) selon l'une quelconque des revendications précédentes, **caractérisé en ce qu'**une insertion avec serrage de la vitre en verre (28) est effectuée par la coopération de la première paire de forces (A) et de la deuxième paire de forces (B).

8. Profil de retenue (10) selon l'une quelconque des revendications précédentes, **caractérisé en ce que** la position du premier élément de serrage (30) et du deuxième élément de serrage (32) entraîne lors de la coopération avec le joint d'étanchéité extérieur (20) une compensation de tolérances de différentes épaisseurs de verre de la vitre en verre (28).

9. Procédé pour le montage d'un profil de retenue (10), **caractérisé par** les étapes suivantes :
a) l'agencement d'un patin de profil (18) entre une première branche de profil (12) et une deuxième branche de profil (14) d'un profil de retenue (10),
b) l'insertion d'un joint d'étanchéité extérieur (20) sur la première branche de profil (12),
c) l'insertion d'une vitre en verre (28) dans le patin de profil (12),
d) la mise en place par enfoncement de la vitre en verre (28) sur le joint d'étanchéité extérieur (20),
e) la production d'un espace entre la vitre en verre (28) et la deuxième branche de profil (14),
f) l'insertion d'un premier élément de serrage (30) et le rapprochement de la vitre en verre (28) en direction de la deuxième branche de profil (14),
g) la chute du premier élément de serrage (30) sous l'effet de son propre poids en direction du patin de profil (18),
h) le coulissement ainsi du patin de profil (18) en direction de la première branche de profil (12),
i) l'insertion d'un deuxième élément de serrage (32),
j) l'enfoncement vers le bas du deuxième élément de serrage (32) dans l'un des renfoncements concaves (24) de la deuxième branche de profil (14) du profil de retenue (10),
k) l'obtention ainsi d'une possibilité de réglage d'une inclinaison de la vitre en verre (18) et/ou d'une compensation de tolérances de l'épaisseur de la vitre en verre (18),
l) l'obtention ainsi d'un changement de position du premier élément de serrage (30) en direction du patin de profil (18),
m) le blocage en position ainsi de la vitre en verre (28),
n) la mise en place d'un joint d'étanchéité de finition (34) entre la deuxième branche de profil (14) et la vitre en verre (28).

10. Utilisation d'un profil de retenue (10) selon l'une quelconque des revendications 1 à 8 pour l'agencement d'un garde-corps tout en verre sur un balcon, une balustrade, un balcon français ou une terrasse.
